# FASCICULE DE BREVET EUROPEEN

(11) **EP 0 311 525 B1**
(45) Date de publication et mention de la délivrance du brevet: **02.10.1991**
(21) Numéro de dépôt: 88402537.0
(22) Date de dépôt: 07.10.1988
(51) Int. Cl.: B65D 5/44

(54) **Perfectionnements aux boîtes pour bouteilles**
Flaschenverpackung
Carton for bottles

(30) Priorité: 09.10.1987 FR 8713971
(43) Date de publication de la demande: 12.04.1989
(73) Titulaire: ETABLISSEMENTS CH. WAUTERS ET FILS SOCIETE ANONYME:, F-91122 Palaiseau Cédex (FR)
(72) Inventeur: Wauters, Jacques Georges, F-93100 Montreuil (FR)
(74) Mandataire: Vander-Heym, Serge

(56) Documents cités:
- FR-A- 1 413 174

## Description

La présente invention est relative à des perfectionnements aux boîtes pour bouteilles.

En l'état actuel de la technique, on connaît des boîtes, réalisées en deux parties dont l'une forme un boîtier oblong, ouvert sur une de ses grandes faces pour permettre l'introduction de la bouteille, tandis que l'autre est formée par un fourreau tubulaire dans lequel on engage ledit boîtier.

Jusqu'à présent, ces boîtes permettaient uniquement de réaliser un paquet pouvant être facilement enveloppé et n'avaient plus d'usage après extraction de la bouteille.

Lorsque la boîte renferme une bouteille, contenant un vin de qualité, cette dernière est généralement placée, après extraction, dans un panier à bouteille dans lequel ladite bouteille repose en position semi-couchée, ledit panier permettant aussi de servir le vin.

Dans le document FR-A.1413174, qui correspond au préambule de la revendication 1, il est décrit un emballage pour bouteille réalisé à partir de deux pièces découpées et pliées, pouvant être utilisé comme un panier à bouteille et comportant à cet effet deux poignées. Des manipulations sont nécessaires pour mettre en place le berceau de réception du goulot de la bouteille.

La présente invention, qui remédie à ces inconvénients, concerne une boîte pour bouteille comportant un boîtier, prismatique, ouvert selon l'une de ses grandes faces latérales, pouvant être engagée dans un fourreau tubulaire et comportant le long du bord supérieur de chacune de ses grandes faces latérales un volet formant poignée, caractérisée en en ce que le bord supérieur de l'une des petites faces latérales du boîtier présente un volet additionnel qui se raccorde aux volets formant poignée par l'entremise de soufflets en deux parties articulées.

Selon l'invention, le boîtier comporte des moyens permettant de le manipuler et d'assurer le maintien de la bouteille en position semi-allongée.

L'invention sera mieux comprise par la description qui va suivre, faite en se référant aux dessins annexés à titre d'exemple indicatif seulement, sur lesquels:
La figure 1 est une vue de dessus conforme à l'invention, le fourreau extérieur étant partiellement arraché;
La figure 2 est une vue en élévation et en coupe montrant l'utilisation du boîtier en panier à bouteille;
La figure 3 est une vue partielle et en perspective montrant un détail de réalisation;
La figure 4 est une vue en plan montrant une découpe, à plat, permettant de réaliser le boîtier conforme aux figures 1 à 3.

En se reportant aux dessins et selon un mode de réalisation, on voit que, de la façon connue, la boîte se compose de deux parties, à savoir un boîtier 1, oblong et prismatique, pouvant être engagé dans un fourreau tubulaire 2.

Selon l'invention, le boîtier 1 présente le long du bord supérieur de chacune de ses grandes faces 3 un volet 4 et le long du bord supérieur de l'une de ses petites faces 5 un volet 6.

Le volet 6 se raccorde à ceux 4 par l'entremise d'un soufflet en deux parties 7 et 8.

Lorsque le boîtier 1 est engagé dans son fourreau 2, le volet 6 est rabattu contre ceux 4, comme cela ressort de la figure 1.

Le soulèvement du volet 6 détermine celui des volets 4.

Le volet 6 présente le long de son bord supérieur une échancrure 9 de réception du goulot G d'une bouteille B.

Le bord supérieur de la petite face 10 du boîtier présente une patte, en trois parties 11, 12 et 13, pouvant être repliée comme montré sur la figure 2 pour former un appui pour le fond de la bouteille, la longueur de la partie 13, extrême, étant supérieure à celle de la partie 11 se raccordant à la face 10.

Chacun des volets 4 présente une ouverture 14. De cette façon, les volets 4 constituent des anses permettant de manipuler le boîtier et de verser le vin contenu dans la bouteille B.

Bien entendu, la présente invention ne se limite pas au mode de réalisation décrit et représenté mais s'étend, au contraire, à toutes variantes de formes et dimensions.

C'est ainsi, entre autres, que les volets 4 peuvent être supprimés. Dans ce cas, la partie 8 du soufflet se raccorde directement le long du bord supérieur de la face 3 et des ouvertures 14a sont prévues dans lesdites faces, ces modifications sont montrées en traits mixtes sur la figure 4.

C'est ainsi, encore, que la partie centrale 12 de la patte repliable peut présenter une ouverture 15 permettant d'engager le goulot G de la bouteille pour assurer son maintien durant le transport.

## Revendications

1. Boîte pour bouteille comportant un boîtier (1), prismatique, ouvert selon l'une de ses grandes faces latérales, pouvant être engagée dans un fourreau tubulaire (2) et comportant le long du bord supérieur de chacune des grandes faces latérales (3) adjacentes à ladite grande face latérale ouverte un volet (4) formant poignée, caractérisée en ce que le bord supérieur de l'une des petites faces (5) du boîtier présente un volet additionnel (6) gui se raccorde aux volets formant poignée, par l'entremise de soufflets en deux parties articulées (7 et 8).

2. Boîte pour bouteille selon la revendication 1, caractérisée en ce que le bord supérieur de l'autre petite face latérale (10) du boîtier présente une patte, en trois parties (11, 12 et 13), pouvant être repliée de façon à ce que le bord de la partie extrême vienne prendre appui contre la partie interne de ladite petite face latérale (10).

3. Boîte pour bouteille, selon l'une quelconque des revendications 1 et 2, caractérisée en ce que le boîtier (1) est réalisé à partir d'une découpe à plat conforme à la figure 4.

## Patentansprüche

1. Flaschenbehälter, bestehend aus einem prismenförmigen Gehäuse (1), das auf einer seiner Längsflächen offen ist und in eine rohrförmige Scheide (2) eingeführt werden kann und an der Oberkanten jeder der beiden, an die o.a. Längsfläche anschließenden Längsflächen (3) eine einen Griff bildende Lasche (4) besitzt, dadurch gekennzeichnet, daß die Oberseite einer der Querflächen (5) des Gehäuses eine zusätzliche Lasche (6) bildet, die mit den einen Griff bildenden Laschen durch Eindrücken zweier schwenkbarer Falze (7, 8) zusammenpaßt.

2. Flaschenbehälter nach Patentanspruch 1, dadurch gekennzeichnet, daß die Oberseite der anderen Querfläche (10) des Gehäuses eine Stütze aus drei Teilen (11, 12, 13) bildet, die so geknickt werden kann, daß der Rand der Außenseite auf dem Innenteil der o.a. Querseite (10) aufliegt.

3. Flaschenbehälter nach Patentanspruch 1 oder 2, dadurch gekennzeichnet, daß der Behälter (1) aus einem wie in Fig. 4 dargestellten flachen Stanzteil gefertigt ist.

## Claims

1. Box for a bottle comprising a prismatic case (1), open along one of its large lateral faces, which may be engaged in a tubular sleeve (2) and comprising, along the upper edge of each of the large lateral faces (3) adjacent said large lateral open face, a flap (4) forming a handle, characterized in that the upper edge of one of the small faces (5) of the case has an additional flap (6) which is joined to the handle-forming flaps by means of bellows in two articulated parts (7 and 8).

2. Box for a bottle according to claim 1, characterized in that the upper edge of the other small lateral face (10) of the case has a lug, in three parts (11, 12 and 13), which may be folded back so that the edge of the end portion comes to bear against the inner portion of said small lateral face (10).

3. Box for a bottle, according to any one of claims 1 and 2, characterized in that the case (1) is made from a flat blank as shown in figure 4.
